# EUROPÄISCHE PATENTSCHRIFT

(11) **EP 2 044 382 B1**
(45) Veröffentlichungstag und Bekanntmachung des Hinweises auf die Patenterteilung: **26.09.2012**
(21) Anmeldenummer: 07765116.4
(22) Anmeldetag: 07.07.2007
(51) Int. Cl.: F41H 7/04, F41H 7/02, F41H 5/06

(54) **SCHUTZEINRICHTUNG FÜR MILITÄRISCHES UNTERSTÜTZUNGSFAHRZEUG**
PROTECTION SYSTEM FOR MILITARY SUPPORT VEHICLE
DISPOSITIF DE PROTECTION POUR UN VÉHICULE DE SUPPORT MILITAIRE

(30) Priorität: 24.07.2006 DE 102006034689
(43) Veröffentlichungstag der Anmeldung: 08.04.2009
(73) Patentinhaber: Rheinmetall Landsysteme GmbH, 24107 Kiel (DE)
(72) Erfinder: BRUHN, Ralf, 24259 Westensee (DE); KRÜTZFELDT, Manfred, 24159 Kiel (DE)
(74) Vertreter: Dietrich, Barbara
(86) Internationale Anmeldenummer: PCT/EP2007/006034
(87) Internationale Veröffentlichungsnummer: WO 2008/011975

(56) Entgegenhaltungen:
- DE-A1- 1 907 050
- DE-C1- 2 021 752
- DE-C1- 19 653 283
- DE-U1- 20 221 019
- FR-A- 1 169 351
- GB-A- 543 742
- US-B1- 6 382 069
- FABIO PRADO: "Kampfpanzer Leopard 2"[Online] 30. Dezember 2005 (2005-12-30), XP002456507 Gefunden im Internet: URL:http://web.archive.org/web/20051230123 647/http://www.fprado.com/armorsite/leo2.h tm> [gefunden am 2007-10-24]

## Beschreibung

Die Erfindung betrifft ein Schutzkonzept für ein mittelschweres militärisches Unterstützungsfahrzeug.

Die GB 543,742 A gibt eine Möglichkeit an, einen einfachen Traktor mit einem Schutz zu versehen, wobei die Vorderräder davon ausgenommen sind, Dieser Schutz ist als Panzerstahlhaube ausgeführt, die auf die Achsen der Räder aufsetzbar ist. Eine andere Form des Schutzes zeigt die FR 1,189.351,

Die US 6,382,069 B1 offenbart ein Minenräumfahrzeug mit einer Fahrerkabine, die weit entfernt von den die Minen ausiösenden Mittel auf dem Fahrzeugchassis angebracht ist und die als gepanzerte, federmontierte Kabine ausgeführt ist.

Der Artikel "Kampfpanzer Leopard 2" - Online - offenbart, dass das Fahrgestell das Kampfpanzers Leopard für Aufbauten eines Bergepanzers (Büffel), eines Brückenlegers (Leguan), eines Pionierpanzers (Kodiak) oder eines Minenräumfahrzeuges (Keiler) verwendet wird. Mittelschwere militärische Unterstützungsfahrzeuge sind für die Unterstützung von derartigen militärischen Rad- und Kettenfahrzeugen In den Gewichtsklassen 25t bis 45t konzipiert sowie als Arbeitsgerät der Pioniertruppen vorgesehen. Diese Unterstützungsfahrzeuge werden in mindestens vier Kategorien eingeteilt, den Berge-, Brücken-, Pionier- und Minenräumvarianten.

Die DE 1 907 050 A1, welche einen Ausgangspunkt für den Anspruch 1 bildet, beschreibt ein Raupenfahrzeug für militärische Zwecke. Ihr liegt die Aufgabe zugrunde, ein Raupenfahrzeug zu schaffen, mit dem der technische Gesamtaufwand für eine Vielzahl benötigter verschiedener Fahrzeuge wesentlich verringert werden kann. Dazu weist das Fahrzeug ein Grundfahrzeugteil zur Aufnahme für eine Vielzahl verschiedener Aufbauten auf. In einer Ausführung ist dem Grundfahrzeugteil ein gepanzertes Fahrerhaus aufgesetzt.

Die mittelschweren Unterstützungsfahrzeuge werden gemäß den bekannten Einsatzdoktrinen neben den klassischen Einsatzszenarien, wie Angriffs- und Stellungesituationen, verstärkt unter anderem In friedenserhaltenden Maßnahmen eingesetzt, wobei diese Fahrzeuge auch einer ballistischen Bedrohung 360° ausgesetzt sind und auch durch Panzerabwehr - und Personenminen sowie durch Sprengstofffallen bedroht werden. Diese Tatsache würde einen Rundumschutz des Fahrzeuges notwendig machen. Jedoch unterliegen diese Fahrzeuge auch der Anforderung, luftverladbar zu sein.

Hier greift die Erfindung die Aufgabe auf, ein Schutzkonzept aufzuzeigen, mit Hilfe dessen die Anforderung an den Schutz der Besatzung als auch der Lufiverladbarkelt des Fahrzeuges zu erfüllen.

Gelöst wird die Aufgabe durch die Merkmale des Patentanspruchs 1. Vorteilhafte Ausführungen sind In den Unteransprüchen aufgeführt.

Der Erfindung liegt die Idee zugrunde, zumindest den Bereich am Fahrzeug mit angepasstem Rundumschutz zu versehen, der für die Aufnahme einer Besatzung dient. Die anderen Bereiche erhalten einen minimalen Schutz, der für die Grundbedrohung ausgelegt ist.

Die DE 202 21 019 U1 offenbart ein Minenräumfahrzeug mit einer Kamerakabine und einer Schutzzelle für einen Bediener. Diese ist anstelle der Kamerakabine oder zusätzlich neben dieser im vorderen Bereich des Räumfahrzeuges Integrierbar. Die Schutzzelle ist aus einem splittersicheren Panzerstahl oder Verbundmaterial hergestellt. Damit wird eine Möglichkeit geschaffen, dass das Räumfahrzeug entweder direkt oder ferngelenkt betrieben werden kann.

Wesentliches Merkmal des vorliegenden Schutzkonzeptes ist eine separate, abgekoppelte und in sich geschlossene Besatzungszelle. Unter dem Wannenboden des Chassis wird im Bereich der Besatzungszelle eine Minenschutzplatte adaptiert. Des Weiteren wird die Zelle von dem Hydraulik- bzw. Fahrgestellbereich strikt getrennt. Durch diese Maßnahme wird die Gefährdung der Besatzung durch mögliche Verpuffungen von brennbaren Flüssigkeiten minimiert. Im Außenbereich wird die Besatzungszelle durch Zusatzpanzerungen (Add-on-Armour) ausgestattet. Vorgesehen sind auch reaktive und / oder aktive Schutzmodule gegen Panzerabwehrhandwaffen bzw. Richtminen mit horizontaler Wirkung. Die Besatzungszelle ist innen mit einem Liner ausgestattet, der einerseits die Splitterkegel einer ballistischen Durchdringung reduziert und andererseits körperschall- und wärmeisolierend wirkt. Des Weiteren können die Besatzungszelle und / oder das Chassis mit reaktiven und aktivern Schutzmodulen gegen Panzerabwehrhandwaffen und Richtminen mit horizontaler Wirkung ausgestattet sein.

Die Besatzungszelle wird über geeignete Lagerungen in das Fahrgestell eingehängt. Ähnliches ist bereits aus der DE 196 53 283 C1 sowie der DE 10 2004 026 237 A1 und DE 10 2004 006 819 A1 bekannt. Über diese Lagerungen werden einerseits Schockbelastungen aus Minen- bzw. Sprengstoffdetonationen ausgekoppelt sowie Schwingungs- und Körperschallbelastungen minimiert.

Die Besatzungszelle verfügt des Weiteren über ausreichend große Sichtscheiben und Winkelspiegel für eine direkte Sicht nach außen und zudem über elektronische Sichtmittel, wie Tag- und Nachtsichtkameras bzw. -sensoren. Weitere Kameras und Sensoren am Fahrzeug dienen dazu, der Besatzung hinreichende Informationen des nahen Umfeldes zu übermitteln (ähnlich wie im zivilen Fahrzeugbau).

Die Sichtscheiben sind als Pz-Verbundglas gegen die entsprechende Bedrohung ausgelegt und verfügen über einen Laserschutzfilter, um die Augen der Besatzung vor ungewolltem Laserlicht zu schützen. Auch absenkbare bzw. klappbare Blenden sind vorgesehen, die einerseits einen zusätzlichen ballistischen Schutz bilden und gegen Splitter verwendet werden können, aber andererseits als passiver Schutz verwendet werden können, wenn der Mannschaftraum abgedunkelt werden soll. Selbstverständlich dienen die Blenden darüber hinaus der Verhinderung von reflektierenden Lichtspiegelungen auf der Scheibenoberfläche.

Weiterhin ist eine Art Gegensprechanlage ins Fahrzeug einzubinden, um zu verhindern, dass die Besatzung bei Kontaktaufnahme mit fremden Personen eine Tür oder Luke öffnen zu müssen.

Die Sitze der Mannschaft sind in der Besatzungszelle derart eingebunden, dass diese den Forderungen der Belastungsreduzierung bei Minenansprengung und den Schwingungsentkopplungen genügen. Die Sitze sind mit Rückhaltesystemen und entsprechenden Kopfstützen versehen. Die Besatzung verfügt zudem vorzugsweise über wenigstens eine Luke im Dachbereich und eine Tür bevorzugt an der Rückseite der Besatzungszelle.

Die Besatzungszelle beinhaltet des Weiteren Schutzwirkungen und Luftaufbereitungsanlagen gegen ABC-Bedrohung sowie eine Mannschaftsraumklimatisierung. Das ermöglicht, die physiologischen Belastungen der Besatzung gering zu halten.

Das Chassis verfügt neben dem Grundschutz zur Überlebensfähigkeit des Systems über einen geschlossenen Hydraulikbereich, in dem Teile der Kraftstoffanlage untergebracht sein können. Hydraulikraum als auch Triebwerksraum verfügen ihrerseits jeweils über eine Feuerlöschanlage. Im Ansaugbereich der Triebwerkskühlanlage sind Fire-Wire Sensoren eingebunden, die bei einem externen Brand ein Abschalten der Kühlerlüfter vornehmen.

Aktive Schutzmaßnahmen sind eine weitere Ausgestaltung am Fahrzeug. Diese umfassen beispielsweise eine Nebelwurfanlage sowie eine manuelle oder fernsteuerbare Waffenanlage. Störsender haben die Aufgabe, Sprengfallen weit vor dem Fahrzeug auszulösen.

Als passiver Schutzmaßnahme sind neben geeigneten Tarnnetzen auch Tarnkits vorgesehen, die die optischen, IR- und Radarsignaturen mindern oder stark abändern. Zusätzlich werden die Triebwerksabgase und die Kühlluft geschirmt hinten am Fahrzeugheck ausgebracht. Zusätzliche Luftverblechungen, Hinterlüftungen und Isolierungen sorgen für eine Abschirmung der heißen Gase zur Fahrzeugstruktur. Die Partikel in den Abgasen des Triebwerkes sind durch geeignete innenmotorische Maßnahmen und / oder Filter minimierbar.

Der Pionierpanzer ist mit einer Baggeranlage mit Schnellwechselsystem ausgestattet und erlaubt, wie bei allen Tätigkeiten einen Wechsel der Werkzeuge unter Panzerschutz. Dozer- und Minenräumarbeiten werden ebenfalls ausschließlich unter Panzerschutz ausgeführt. Das Bergefahrzeug ist mit einer Gefechtsfeldbergeeinrichtung versehen, die ein Bergen von Schadfahrzeugen unter Panzerschutz ermöglicht. Der Brückenlegepanzer ist ebenfalls für das Auslegen und Aufnehmen modularer Brückenteile konzipiert. Diese Fahrzeugkonzepte sind vielmals auch miteinander kombinierbar. Das so genannte Universal-Unterstützungsfahrzeug vereinigt somit die wesentlichen Merkmale der Berge-, Pionier- und Minenräumvariante. Die Brückenlegervariante wird durch eine Modifikation der Basisstruktur im Dachbau und Anordnung des Mannschaftsraumes gebildet. Ein identisches Chassis dient als Basis unterschiedlicher Fahrzeugvarianten. Ein solches Konzept ist auch aus der EP 0 974 510 A1 bekannt.

Anhand eines Ausführungsbeispieles mit Zeichnung soll die Erfindung näher erläutert werden. Es zeigt:
- Fig. 1: Schutzeinrichtungen am Fahrzeug, Ansicht von vorne links,
- Fig. 2: Schutzeinrichtungen am Fahrzeug, Ansicht von hinten rechts,
- Fig.3: Schutzeinrichtungen am Fahrzeug, Explosionsdarstellung.

Fig. 1 sowie Fig. 2 zeigen eine Universal-Unterstützungsfahrzeugvariante 1. Es ist in dieser Variante als Minenräum- und Baggerfahrzeug ausgelegt. Das Fahrzeug 1 wird durch eine Besatzung 2 in einer Besatzungszelle 3 bedient. Die geschlossene Besatzungszelle 3 wird auf einem Chassis 4 mittels geeigneten Elementen entkoppelt.

Die Besatzungszelle 3 verfügt über Sichtfenster 31 aus Pz-Verbundglas sowie über Zusatzpanzerungen 32. Weiterhin besitzt die Besatzungszelle 3 einen Dachausstieg 33 und / oder einen Heckausstieg 34. Als eine geeignete Schutzmaßnahme weist die Besatzungszelle 3 eine Luftaufbereitungsanlage 35 gegen ABC-Bedrohungen sowie eine Mannschaftsraumklimatisierung 36 auf. Zudem ist die Besatzungszelle 3 durch eine Haube 5 umgeben, die einerseits den seitlichen Adaptivschutz 51 und den Dachschutz 52 aufnimmt. Auf der Haube 5 ist eine Kommandantenkuppel 53 und eine Waffenstation 54 aufgesetzt. Zusätzlich können auf der Haube 5 oder an der Waffenstation 54 Nebelmittelwurfanlagen 55 adaptiert werden. Alternativ ist eine Anbringung am Fahrzeugchassis 4 möglich. Mit der Nebelmittelwurfanlage 55 sind auch Sprenggranaten verschiessbar.

Die Sichtfenster 31 können durch Klappenblenden 37 geschützt werden. In diesem Fall hat die Besatzung auch mittels der Winkelspiegel 38 eine ausreichende Sicht.

Unter dem Chassis 4 ist im Bereich der Besatzungszelle 3 eine Minenschutzplatte 41 adaptiert. Der Laufwerksbereich 42 kann vorne, hinten und seitlich mittels Kettenschürzen 43 abgedeckt werden.

Fig. 3 zeigt die aus dem Chassis 4 angehobene Besatzungszelle 3 in einer Explosionsdarstellung. Erkennbar auch die Haube 5, der Adaptivschutz 51 und der Dachschutz 52.

## Patentansprüche

1. Schutzeinrichtung für ein militärisches Fahrzeug (1), welches als Unterstützungsfahrzeug fungiert und alle pionier- und bergetechnischen Arbeiten ausführen kann, mit einem Chassis (4) als Basis der unterschiedlichen Fahrzeugvarianten und einer Besatzungszelle (3) zur Aufnahme einer Besatzung (2), **dadurch gekennzeichnet, dass**: -die Besatzungszelle von dem Hydraulik- oder Fahrgestellbereich (42) strikt getrennt ist;
- die Besatzungszelle (3) über einen hohen ballistischen Rundumschutz verfügt durch
a. eine im Bereich der Besatzungszelle (3) adaptierten Minenschutzplatte (41),
b. eine Haube (5), die die Besatzungszelle (3) seitlich und oben umschließt mit seitlichem Adaptivschutz (51) und Dachschutz (52) sowie
c. eine Zusatzpanzerung (32) im Außenbereich der Besatzungszelle (3), und
- das Chassis (4) sowie der Fahrgestellbereich (42) gegen eine Grundbedrohung geschützt sind.

2. Schutzeinrichtung nach Anspruch 1, **dadurch gekennzeichnet, dass** die Besatzungszelle (3) als eine in sich geschlossene Einheit vom Fahrzeugchassis (4) abgekoppelt ist und Schock-, Schwingungs- und / oder Körperschallwellen minimiert.

3. Schutzeinrichtung nach Anspruch 2, **dadurch gekennzeichnet, dass** die Besatzungszelle (3) im Chassis (4) eingehängt ist.

4. Schutzeinrichtung nach einem der Ansprüche 1 bis 3, **dadurch gekennzeichnet, dass** die Besatzungszelle (3) über wenigstens eine Luke (33) im Dachbereich und / oder eine Tür (34) an der Rückseite verfügt.

5. Schutzeinrichtung nach einem der Ansprüche 1 bis 4, **dadurch gekennzeichnet, dass** die Besatzungszelle (3) innen mit einem Liner / Isoliermaterial ausgestattet ist.

6. Schutzeinrichtung nach einem der Ansprüche 1 bis 5, **dadurch gekennzeichnet, dass** die Besatzungszelle (3) und das Chassis (4) mit reaktiven und / oder aktivern Schutzmodulen ausgestattet werden kann, wobei zumindest im Heckbereich, im Bereich der Arbeitsgeräte und Ausrüstungen auf dem Heck und im Laufwerksbereich eine radarechoreduzierte Gestaltung vorgesehen ist.

7. Schutzeinrichtung nach einem der Ansprüche 1 bis 6, **dadurch gekennzeichnet, dass** die Besatzungszelle (3) über ausreichend große Sichtscheiben (31) und / oder Winkelspiegel (38) verfügt, wobei die Sichtscheiben (31) über absenkbare oder klappbare Blenden (37) geschützt werden können.

8. Schutzeinrichtung nach Anspruch 7, **dadurch gekennzeichnet, dass** die Sichtscheiben (31) und / oder Winkelspiegel (38) mit Laserschutzfiltern ausgerüstet sind.

9. Schutzeinrichtung nach einem der Ansprüche 1 bis 8, **dadurch gekennzeichnet, dass** eine manuell- oder fernbedienbare Waffenanlage (54) sowie wenigstens eine Nebelmittelwurfanlage (55) auf der Haube (5) adaptierbar sind.

10. Schutzeinrichtung nach Anspruch 9, **dadurch gekennzeichnet, dass** die Nebelwurfmittelanlage (55) an der Waffenstation (54) adaptiert werden kann.

11. Schutzeinrichtung nach einem der Ansprüche 1 bis 10, **dadurch gekennzeichnet, dass** die Besatzung (2) über elektronische Sichtmittel und Monitore sowie Kameras und Sensoren verfügt und dass das Fahrzeug mit einer Gegensprechanlage ausgestattet sein kann.

12. Schutzeinrichtung nach einem der Ansprüche 1 bis 11, **dadurch gekennzeichnet, dass** das Chassis (4) über einen von der Besatzungszelle (3) getrennten geschlossenen Hydraulikbereich mit integrierter Feuerlöschanlage verfügt.

13. Schutzeinrichtung nach einem der Ansprüche 1 bis 12, **dadurch gekennzeichnet, dass** das Chassis (4) über einen Triebwerksraum mit integrierter Feuerlöschanlage verfügt, wobei in den Ansaugbereichen der Triebwerkskühlanlage Fire-Wire Sensoren eingebunden sind.

14. Schutzeinrichtung nach einem der Ansprüche 1 bis 13, **dadurch gekennzeichnet, dass** das Fahrzeug (1) einen standardmäßigen Fleckentarnanstrich mit IR-Signatur mindernden Eigenschaften sowie geeignete Tarnnetze besitzt.

15. Schutzeinrichtung nach einem der Ansprüche 1 bis 14, **dadurch gekennzeichnet, dass** Luftleitbleche zur Hinterlüftung und Isolierung dienen, wodurch die Triebwerksgase und die Kühlluft geschirmt am Fahrzeugheck ausgebracht werden können.

## Claims

1. Protection device for a military vehicle (1), which operates as a support vehicle and can carry out all engineering and recovery operations, with a chassis (4) as a basis of the various vehicle variants and a crew cell (3) for accommodating a crew (2), **characterized in that**:
- the crew cell is strictly separated from the hydraulic or chassis region (42),
- the crew cell (3) has high ballistic all-round protection by
a. a mine protection plate (41) fitted in proximity to the crew cell (3),
b. a cover (5), which encloses the crew cell (3) laterally and above with lateral adaptive protection (51) and roof protection (52) and
c. add-on armouring (32) in the outer region of the crew cell (3), and
- the chassis (4) and the chassis region (42) are protected against a basic threat.

2. Protection device according to Claim 1, **characterized in that** the crew cell (3) as a closed unit is decoupled from the vehicle chassis (4) and shock waves, vibration waves and/or sound waves in solids are minimized.

3. Protection device according to Claim 2, **characterized in that** the crew cell (3) is suspended in the chassis (4).

4. Protection device according to any one of the Claims 1 to 3, **characterized in that** the crew cell (3) comprises at least one hatch (33) in the roof area and/or a door (34) on the rear.

5. Protection device according to any one of Claims 1 to 4, **characterized in that** the crew cell (3) is fitted internally with a liner/insulation material.

6. Protection device according to any one of Claims 1 to 5, **characterized in that** the crew cell (3) and the chassis (4) can be fitted with reactive and/or active protection modules, wherein a radar echo-reduced design is provided at least in the rear region, in the area of the working devices and the equipment on the rear and in the running gear area.

7. Protection device according to any one of Claims 1 to 6, **characterized in that** the crew cell (3) has adequately large viewing panels (31) and/or angled mirrors (38), wherein the viewing panels (31) can be protected by lowerable or hinged shutters (37).

8. Protection device according to Claim 7, **characterized in that** the viewing panels (31) and/or angled mirror (38) are fitted with laser protection filters.

9. Protection device according to any one of Claims 1 to 8, **characterized in that** a manually or remotely controlled weapon system (54) as well as at least one smoke grenade system (55) can be fitted on the cover (5).

10. Protection device according to Claim 9, **characterized in that** the smoke grenade system (55) can be fitted to the weapon station (54).

11. Protection device according to any one of Claims 1 to 10, **characterized in that** the crew (2) has electronic viewing apparatus and monitors as well as cameras and sensors and that the vehicle can be fitted with an intercom system.

12. Protection device according to any one of Claims 1 to 11, **characterized in that** the chassis (4) comprises a closed hydraulic region with an integrated fire extinguishing system separate from the crew cell (3).

13. Protection device according to any one of Claims 1 to 12, **characterized in that** the chassis (4) comprises an engine room with an integrated fire extinguishing system, wherein Fire-Wire sensors are incorporated in the induction regions of the engine cooling system.

14. Protection device according to any one of Claims 1 to 13, **characterized in that** the vehicle (1) comprises standard camouflage patches with IR signature reducing properties and suitable camouflage nets.

15. Protection device according to any one of Claims 1 to 14, **characterized in that** the air deflectors are used for rear ventilation and insulation, by means of which the engine gases and the cooling air can be applied in a screening manner to the rear of the vehicle.

## Revendications

1. Dispositif de protection pour un véhicule militaire (1) qui fait office de véhicule de soutien et qui peut exécuter tous les travaux techniques d'exploration et de génie, comprenant un châssis (4) comme base des différentes variantes du véhicule et une cellule d'équipage (3) pour accueillir un équipage (2), **caractérisé en ce que** :
- la cellule d'équipage est strictement séparée de la zone de l'hydraulique ou du train roulant (42) ;
- la cellule d'équipage (3) dispose d'une protection périphérique balistique élevée par
a. une plaque de protection contre les mines (41) adaptée dans la zone de la cellule d'équipage (3),
b. un capot (5) qui entoure la cellule d'équipage (3) latéralement et en haut avec une protection adaptative latérale (51) et une protection de toit (52) et
c. un blindage supplémentaire (32) dans la zone extérieure de la cellule d'équipage (3) ; et
- le châssis (4) ainsi que la zone du train roulant (42) sont protégés contre une menace au sol.

2. Dispositif de protection selon la revendication 1, **caractérisé en ce que** la cellule d'équipage (3) est une unité fermée en elle-même qui est découplée du châssis du véhicule (4) et réduit les ondes de choc, d'oscillation et/ou de bruit de structure.

3. Dispositif de protection selon la revendication 2, **caractérisé en ce que** la cellule d'équipage (3) est accrochée dans le châssis (4).

4. Dispositif de protection selon l'une des revendications 1 à 3, **caractérisé en ce que** la cellule d'équipage (3) dispose d'au moins un hublot (33) dans la zone du toit et/ou d'une porte (34) sur le côté arrière.

5. Dispositif de protection selon l'une des revendications 1 à 4, **caractérisé en ce que** la cellule d'équipage (3) est équipée à l'intérieur d'un film /matériau isolant.

6. Dispositif de protection selon l'une des revendications 1 à 5, **caractérisé en ce que** la cellule d'équipage (3) et le châssis (4) peuvent être équipés de modules de protection réactifs et/ou actifs, une configuration réduisant l'écho radar étant prévue au moins dans la zone de l'arrière, dans la zone des appareils de travail et des équipements sur l'arrière et dans la zone du mécanisme de roulement.

7. Dispositif de protection selon l'une des revendications 1 à 6, **caractérisé en ce que** la cellule d'équipage (3) dispose de vitres d'observation (31) et/ou de goniomètres à miroir (38) suffisamment grands, les vitres d'observation (31) pouvant être protégées par le biais d'écrans (37) abaissables ou rabattables.

8. Dispositif de protection selon la revendication 7, **caractérisé en ce que** les vitres d'observation (31) et/ou les goniomètres à miroir (38) sont équipés de filtres de protection laser.

9. Dispositif de protection selon l'une des revendications 1 à 8, **caractérisé en ce qu'**un équipement d'armement (54) pouvant être commandé manuellement ou à distance ainsi qu'au moins un équipement de projection d'agent fumigène (55) sont adaptables sur le capot (5).

10. Dispositif de protection selon la revendication 9, **caractérisé en ce que** l'équipement de projection d'agent fumigène (55) peut être adapté sur le poste d'armement (54).

11. Dispositif de protection selon l'une des revendications 1 à 10, **caractérisé en ce que** l'équipage (2) dispose de moyens d'observation électroniques ainsi que de moniteurs, de caméras et de capteurs et **en ce que** le véhicule peut être équipé d'une installation d'interphonie.

12. Dispositif de protection selon l'une des revendications 1 à 11, **caractérisé en ce que** le châssis (4) dispose d'une zone hydraulique fermée, séparée de la cellule d'équipage (3) et comprenant un équipement d'extinction d'incendie intégré.

13. Dispositif de protection selon l'une des revendications 1 à 12, **caractérisé en ce que** le châssis (4) dispose d'un compartiment de groupe propulseur avec équipement d'extinction d'incendie intégré, des capteurs à fils détecteurs d'incendie étant intégrés dans les zones d'aspiration de l'équipement de refroidissement du groupe propulseur.

14. Dispositif de protection selon l'une des revendications 1 à 13, **caractérisé en ce que** le véhicule (1) possède une peinture de camouflage tachetée possédant des propriétés réduisant la signature IR ainsi que des filets de camouflage appropriés.

15. Dispositif de protection selon l'une des revendications 1 à 14, **caractérisé en ce que** des tôles chicanes servent à la ventilation vers l'arrière et à l'isolation, ce qui permet d'évacuer les gaz du groupe propulseur et l'air frais séparément à l'arrière du véhicule.
